# EUROPÄISCHE PATENTSCHRIFT

(11) **EP 1 251 081 B1**
(45) Veröffentlichungstag und Bekanntmachung des Hinweises auf die Patenterteilung: **12.10.2005**
(21) Anmeldenummer: 02008758.1
(22) Anmeldetag: 18.04.2002
(51) Int. Cl.: B65D 88/12, B65D 88/74

(54) **Tankcontainer**
Tankcontainer
Conteneur citerne

(30) Priorität: 20.04.2001 DE 20106888 U
(43) Veröffentlichungstag der Anmeldung: 23.10.2002
(73) Patentinhaber: Welfit Oddy (Pty) Limited, 6001 (ZA)
(72) Erfinder: Vossnack, Gert Jan, 8606 JP Sneek (NL); Prins, Geert, 8606 JP Sneek (NL); Wijnia, Gerben, 8606 JP Sneek (NL)
(74) Vertreter: von Samson-Himmelstjerna, Friedrich

(56) Entgegenhaltungen:
- EP-A- 0 599 546
- EP-A- 0 760 345
- DE-A- 3 212 696
- DE-U- 9 014 104
- US-A- 4 065 022

## Beschreibung

Für Transport und Lagerung temperierter Ladegüter sind isolierte Tankcontainer erforderlich, die üblicherweise mit Dämmstoffen isoliert werden, die auf den Tank aufgebracht und von einer Außenhülle umgeben sind. Temperaturänderungen des Ladeguts entstehen zum einen durch das Dämmaterial selbst und zum anderen durch Wärmebrücken, die beispielsweise an den metallischen Verbindungsstellen zwischen Tank und Rahmen entstehen. Diese Temperaturänderungen erfordern zusätzliche Heiz- oder Kühlaggregate, um einen bestimmten Temperaturbereich einzuhalten.

Besonders hochwertige Isolierungen, insbesondere Vakuumisolierungen, bei denen der Zwischenraum zwischen dem Tank und der Außenhülle evakuiert ist, können über einen längeren Zeitraum Temperaturbereiche einhalten und damit den Einsatz von Zusatzaggregaten vermeiden. Hier ist die Isolierwirkung entscheidend durch verbleibende Wärmebrücken begrenzt. Insbesondere im Bereich der Tank-Rahmenverbindung ist die Wärmeabgabe oder -aufnahme besonders groß, da die Verbindung zwischen Tank und Rahmen aus Festigkeitsgründen weitgehend über metallische Bauelemente erfolgt.

Dem Oberbegriff des Anspruchs 1 entspricht ein aus DE 32 12 696 C2 bekannter Frachtcontainer, bei dem ein Tank über eine Ringsattelung mit Stirnrahmen verbunden ist. Auch bei einer isolierenden Zwischenlage zwischen tankseitigem Stirnring und rahmenseitigem Sattelring besteht dort über metallische Befestigungsschrauben, die beide Ringe und die Zwischenlage durchsetzen, eine gut leitende, metallische Koppelung zwischen Tank und Rahmen. Eine solche Sattelung ist ebenfalls aus DE 90 14 104 U1 bekannt. Darüber hinaus können herkömmliche Zwischenlagen nur Druckkräfte aufnehmen. Aus USP 4,065,022 ist eine Sattelanordnung bekannt, bei der der zylindrische Teil eines Behälters in einer radial geschichteten Ringstruktur in einem Containerrahmen gelagert ist, wobei die Ringstruktur eine elastische, nichtmetallische Zwischenlage umfaßt. EP 0 760 345 A2 betrifft einen Tankbehälter, bei dem ein Innenbehälter von Kunststoffschaum umgeben und durch diesen fixiert in einem Außenbehälter ohne metallischen Kontakt angeordnet ist.

Der Erfindung liegt die generelle Aufgabe zugrunde, Schwierigkeiten, wie sie bei vergleichbarem Stand der Technik auftreten, mindestens teilweise zu beseitigen. Eine speziellere Aufgabe kann darin gesehen werden, einen zur Aufnahme temperierter Ladegüter geeigneten Tankcontainer mit geringen Wärmeverlusten anzugeben, der auch für hochwertige Isolierungen, insbesondere für Vakuumisolierungen geeignet ist.

Die erfindungsgemäße Lösung dieser Aufgabe ist im Anspruch 1 angegeben. Beim hier vorgesehene Tank können durch die Isolierzarge unerwünschte Wärmebrückenwirkungen zwischen Tank und Rahmen erheblich reduziert werden. Die metallischen Anschlußenden können jeweils auf herkömmliche Art und Weise mit tank- oder rahmenseitigen Elementen einer Ringsattelung verbunden werden. Die Isolierzarge überträgt alle Lasten zwischen Tank und Rahmen; sie kann vorgefertigt und auf einfache Weise als quasimetallisches Bauteil verarbeitet werden.

Die Weiterbildung der Erfindung nach den Ansprüchen 2 und 3 erlaubt durch Integration der rahmenseitigen Ringsattelung in eine Isolierhülle, die mit der Außenfläche des Tanks einen hermetisch abgeschlossenen Zwischenraum definiert, einen besonders hochwertig vakuumisolierten Tankcontainer.

Die erfindungsgemäße Gestaltung der Verbindung zwischen Tank und Außenhülle nach den Ansprüchen 4 bis 7 erlaubt eine besonders platzsparende und leicht zu fertigende Tanksattelung.

Die Gestaltung nach Anspruch 8 vermeidet temperaturbedingte Spannungen zwischen Tank und Außenhülle, die durch unterschiedliche Wärmeausdehnungen von Tank und Außenhülle entstehen. Damit sind auch große, Tank und Außenhülle durchsetzende Öffnungen möglich, ohne daß an den Verbindungsstellen kritische Spannungen auftreten.

Ansprüche 9 bis 14 geben besonders vorteilhafte Ausgestaltungen der Isolierzarge zur Optimierung der Festigkeit und der Isolierwirkung an.

Ein bevorzugtes Ausführungsbeispiel der Erfindung wird nachstehend anhand der Zeichnungen näher erläutert. Darin zeigen
- Figur 1: eine Vorderansicht des Tankcontainer,
- Figur 2: eine Seitenansicht des Tankcontainers
- Figur 3: eine Darstellung des Schnitts **A - A** in Figur 2.

Der Tankcontainer umfaßt einen im Wesentlichen zylindrischen Tank **1,** der über Ringsattelungen **2** mit zwei Stirnrahmen **3** verbunden ist. Jeder Stirnrahmen **3** ist mit zwei oberen und zwei unteren Eckbeschlägen **4, 5** versehen. Die Stirnrahmen **3** weisen obere und untere Querholme **6, 7** sowie Eckstützen **8** auf, die zwischen den Eckbeschlägen **4, 5** angeordnet sind. Zusätzlich sind die Stirnrahmen **3** durch eingesetzte Diagonalstreben **9** verstärkt.

An der Außenhülle **10** sind zur besseren Kraftübertragung zwischen Außenhülle **10** und Stirnrahmen **3** Sattelstrukturen **11** angebracht, die über Verstrebungen **12** mit den unteren Eckbeschlägen **5** verbunden sind. Zusätzliche Bodengruppen **13** mit Eckbeschlägen **5** erlauben die variable Koppelung an (nicht dargestellte) Fahrzeugchassis.

Der Stirnrahmen **3** ist an entsprechenden Ausnehmungen in den Querholmen **6, 7,** den Eckstützen **8** und den Diagonalstreben **9** mit der Außenhülle **10** verschweißt. Die Stirnrahmen können aber auch entsprechend DE 32 12 696 C2 gestaltet sein und an den Stirnseiten der Enden **14** der Außenhülle **10** angebracht sein.

Gemäß der Schnittdarstellung in Figur 3 umfaßt die Ringsattelung **2** einen Stirnring **15,** eine Isolierzarge **16** und einen ersten Sattelring **17.** Der Stirnring **15** ist als Rohrstück ausgeführt und ist an einem Boden **18** des Tanks **1** angeschweißt. Ein Verstärkungsring **19** mit radial verlaufendem Flansch ist zwischen dem Boden **18** und dem Stirnring **15** eingesetzt. Der erste Sattelring **17** ist mit der zylindrischen Außenhülle **10** verschweißt und über Rippen **20** mit einem zweiten Sattelring **21** verbunden, wobei die Rippen **20** ebenfalls mit der Außenhülle **10** verschweißt sind, die wiederum mit entsprechend ausgeschnittenen Rahmenteilen **6**, **7**, **8**, **9** verschweißt ist. Dabei zeigt Figur 3 das Restprofil einer Eckstütze **8**.

Die konische Isolierzarge **16** besteht aus einem metallischen, engen, tankseitigen Anschlußende **22**, einem Zwischenstück **23** und einem metallischen, weiten, rahmenseitigen Anschlußende **24**. Das Zwischenstück **23** besteht aus einem geeigneten faserverstärkten Kunststoff, in das die Anschlußenden **22, 24** einlaminiert sind, die zusätzlich über das Zwischenstück **23** und die Anschlußenden **22, 24** durchsetzende Stifte **25** formschlüssig fixiert sind. Der Abstand und damit die Anzahl der Stifte **25** kann entsprechend der zu übertragenden Lasten variiert werden. Üblicherweise sind die im unteren Teil des Tankcontainers übertragenen Lasten höher als die im oberen Teil. Damit sollte im unteren Teil die Anzahl der Stifte **25** erhöht werden.

Der Querschnitt des Zwischenstücks **23** kann zwischen den beiden Anschlußenden **22, 24** reduziert werden, um die Wärmeübertragung weiter zu verringern. Zusätzlich kann innerhalb des Zwischenstücks zwischen den Anschlußenden eine Zwischenlage **26** mit zusätzlich verringerter Wärmeleitfähigkeit eingesetzt werden, um die Isolierwirkung des Zwischenstücks **23** noch weiter zu verbessern.

Das tankseitige Anschlußende **22** ist mit der zylindrischen Umfangsfläche **28** des Stirnrings **15** verschweißt, und das rahmenseitige Anschlußende **24** ist mit der radial verlaufenden Stirnfläche **29** des ersten Sattelrings **17** verschweißt. Mit dieser Anordnung lassen sich bei der Montage Längs- und Quertoleranzen bezüglich der Tankachse **30** ausgleichen. An der radialen Stirnfläche **29** ist ebenfalls das Ende **14** der Außenhülle **10** angeschweißt. Damit entsteht zwischen Tank **1** und Außenhülle **10** ein evakuierbarer Holhraum **27.**

Der faserverstärkte Kunststoff, aus dem das Zwischenstücks **23** besteht, weist niedrige Ausgasungsraten auf, um die innere Leckage des evakuierten Hohlraums **27** gering zuhalten. Vorteilhaft ist ein anfängliches Ausgasungsvolumen von weniger als 9x10¹² mol/cm³ innerhalb von 2 Monaten bei einem anfänglichen Umgebungsdruck von 10⁻⁴ hPa. Die Zugfestigkeit einer geeigneten Isolierzarge **16** liegt über 105 N/mm².

Die Außenhülle **10** weist zwei Kompensatorringe **31** auf, die temperaturbedingte unterschiedliche Längenänderungen in axialer Richtung von Tank **1** und Außenhülle **10** durch elastische Verformung ausgleichen. Zwischen den Kompensatorringen **31** ist ein Anschlußbereich **32** angeordnet, der die Außenhülle **10** durchsetzt und mit dem Tank **1** verbunden ist. Durch die Kompensatorringe **31** bleiben die Verbindungsstellen zwischen Anschlußbereich **32** und Außenhülle **10** einerseits und zwischen Anschlußbereich **32** und Tank **1** andererseits spannungsarm.

### Bezugszeichenliste

- **1.**: Tank
- **2.**: Ringsattelung
- **3.**: Stirnrahmen
- **4**.: oberer Eckbeschlag
- **5**.: unterer Eckbeschlag
- **6**.: oberer Querholm
- **7.**: unterer Querholm
- **8.**: Eckstütze
- **9.**: Diagonalstrebe
- **10.**: Außenhülle
- **11.**: Sattelstruktur
- **12.**: Verstrebung
- **13.**: Bodengruppe
- **14.**: Ende
- **15.**: Stirnring
- **16.**: Isolierzarge
- **17.**: erster Sattelring
- **18.**: Boden
- **19.**: Verstärkungsring
- **20.**: Rippe
- **21.**: zweiter Sattelring
- **22.**: tankseitiges Anschlußende
- **23.**: Zwischenstück
- **24.**: rahmenseitiges Anschlußende
- **25.**: Stift
- **26.**: Zwischenlage
- **27.**: Hohlraum
- **28.**: Umfangsfläche
- **29.**: Stirnfläche
- **30.**: Tankachse
- **31.**: Kompensatorring
- **32.**: Anschlußbereich

## Patentansprüche

1. Isolierter Tankcontainer, bei dem ein Tank (1) an seinen Böden (18) über eine Ringsattelung (2) mit einem Stirnrahmen (3) verbunden ist,
**dadurch gekennzeichnet, daß** die Ringsattelung (2) eine Isolierzarge (16) mit einem tankseitigen und einem rahmenseitigen Anschlußende (22, 24) umfaßt, wobei das rahmenseitige Anschlußende (24) und das tankseitigen Anschlußende (22) in Richtung einer Längsachse (30) des Tanks (1) in einem Abstand zueinander angeordnet sind und die Anschlußenden (22, 24) ausschließlich über ein thermisch isolierendes Zwischenstück (23) aus faserverstärktem Kunststoff miteinander gekoppelt sind.

2. Tankcontainer nach Anspruch 1, wobei das rahmenseitige Anschlußende **(24)** über eine den Tank **(1)** in einem Abstand umgebende Außenhülle **(10)** mit dem Stirnrahmen **(3)** verbunden ist.

3. Tankcontainer **(1)** nach Anspruch 2, wobei der Hohlraum **(27)** zwischen Tank (**1**) und Außenhülle (**10**) evakuierbar ist.

4. Tankcontainer (**1**) nach einem der vorhergehenden Ansprüche, wobei das tankseitige Anschlußende (**22**) über einen Stirnring (**15**) mit dem Boden (**18**) verbunden ist, und das rahmenseitige Anschlußende (**24**) über einen ersten Sattelring **(17)** mit dem Stirnrahmen **(3)** oder der Außenhülle **(10)** verbunden ist.

5. Tankcontainer nach einem der vorhergehenden Ansprüche, wobei das tankseitige Anschlußende **(22)** an der äußeren Umfangsfläche **(28)** des Stirnrings (**15**) und das rahmenseitige Anschlußende (**24**) an einer Stirnfläche **(29)** des ersten Sattelrings **(17)** befestigt ist.

6. Tankcontainer nach einem der vorhergehenden Ansprüche, wobei die Isolierzarge (**16**) konisch ausgebildet ist.

7. Tankcontainer nach einem der vorhergehenden Ansprüche, wobei die Anschlußenden **(22, 24)** der Isolierzarge **(16)** verschweißt werden können.

8. Tankcontainer nach einem der vorhergehenden Ansprüche, wobei die Außenhülle (**10**) einen Kompensatorring (**31**) aufweist.

9. Tankcontainer nach einem der vorhergehenden Ansprüche, wobei das Zwischenstück **(23)** der Isolierzarge **(16)** mit den beiden Anschlußenden **(22, 24)** formschlüssig und/oder durch Klebung verbunden ist.

10. Tankcontainer nach einem der vorhergehenden Ansprüche, wobei Stifte (**25**) das Zwischenstück (**23**) und die Anschlußenden (**22, 24**) formschlüssig durchsetzen.

11. Tankcontainer nach einem der vorhergehenden Ansprüche, wobei die Isolierzarge (**16**) aus mehreren Segmenten besteht.

12. Tankcontainer nach einem der vorhergehenden Ansprüche, wobei das Zwischenstück (**23**) zwischen den Anschlußenden (**22, 24**) eine Zwischenlage (**26**) enthält deren Wärmeleitung geringer ist, als die des umgebenden Zwischenstückmaterials.

13. Tankcontainer nach einem der vorhergehenden Ansprüche, wobei das Zwischenstück **(23)** bei einem anfänglichen Umgebungsdruck von 10⁻⁴ hPa ein Ausgasungsvolumen von weniger als 9x10¹² mol/cm³ innerhalb von 2 Monaten abgibt.

14. Tankcontainer nach einem der vorhergehenden Ansprüche, wobei die Isolierzarge **(16)** eine Zugfestigkeit von mindestens 105 N/mm² hat.

## Claims

1. Insulated tank container, in which a tank (1) is connected at its base (18) to an end frame (3) via an annular saddle (2), **characterized in that** the annular saddle (2) comprises an insulating rib (16) with a tank-side and a frame-side connection end (22, 24), wherein the frame-side connection end (24) and the tank-side connection end (22) are arranged at a distance from one another in the direction of a longitudinal axis (30) of the tank (1) and the connection ends (22, 24) are coupled to one another exclusively via a heat-insulating intermediate piece (23) made of fibre-reinforced plastic.

2. Tank container according to Claim 1, wherein the frame-side connection end (24) is connected to the end frame (3) via an outer shell (10) which surrounds the tank (1) at a spacing therefrom.

3. Tank container (1) according to Claim 2, wherein the hollow space (27) between tank (1) and outer shell (10) can be evacuated.

4. Tank container (1) according to one of the preceding claims, wherein the tank-side connection end (22) is connected to the base (18) via an end ring (15), and the frame-side connection end (24) is connected to the end frame (3) or to the outer shell (10) via a first saddle ring (17).

5. Tank container according to one of the preceding claims, wherein the tank-side connection end (22) is fixed to the outer circumferential surface (28) of the end ring (15) and the frame-side connection end (24) is fixed to an end surface (29) of the first saddle ring (17).

6. Tank container according to one of the preceding claims, wherein the insulating rib (16) is conical.

7. Tank container according to one of the preceding claims, wherein the connection ends (22, 24) of the insulating rib (16) can be welded.

8. Tank container according to one of the preceding claims, wherein the outer shell (10) has a compensator ring (31).

9. Tank container according to one of the preceding claims, wherein the intermediate piece (23) of the insulating rib (16) is connected to the two connection ends (22, 24) in a form-fitting manner and/or by adhesive bonding.

10. Tank container according to one of the preceding claims, wherein pins (25) pass through the intermediate piece (23) and the connection ends (22, 24) in a form-fitting manner.

11. Tank container according to one of the preceding claims, wherein the insulating rib (16) consists of a number of segments.

12. Tank container according to one of the preceding claims, wherein the intermediate piece (23) between the connection ends (22, 24) comprises an intermediate layer (26), the heat conduction of which is lower than that of the intermediate piece material that surrounds it.

13. Tank container according to one of the preceding claims, wherein the intermediate piece (23), for an initial ambient pressure of 10⁻⁴ hPa, gives off a gas volume of less than 9 × 10¹² mol/cm³ within 2 months.

14. Tank container according to one of the preceding claims, wherein the insulating rib (16) has a tensile strength of at least 105 N/mm².

## Revendications

1. Conteneur citerne isolé, dans lequel une citerne (1) est reliée à ses fonds (18) avec un cadre frontal (3) par un attelage circulaire (2),
**caractérisé en ce que** l'attelage circulaire (2) comprend un châssis isolant (16) avec une extrémité de raccord côté citerne et côté cadre (22, 24), l'extrémité de raccord côté cadre (24) et l'extrémité de raccord côté citerne (22) étant disposées de manière espacée l'une par rapport à l'autre en direction d'un axe longitudinal (30) de la citerne (1) et les extrémités de raccord (22, 24) étant couplées l'une avec l'autre exclusivement par une pièce intermédiaire à isolation thermique (23) en matériau synthétique renforcé par des fibres.

2. Conteneur citerne selon la revendication 1, dans lequel l'extrémité de raccord côté cadre (24) est relié au cadre frontal (3) par une enveloppe extérieure (10) entourant la citerne (1) avec un espacement.

3. Conteneur citerne selon la revendication 2, dans lequel l'espace creux (27) entre la citerne (1) et l'enveloppe extérieure (10) peut être évacué.

4. Conteneur citerne selon l'une quelconque des revendications précédentes, dans lequel l'extrémité de raccord côté citerne (22) est reliée au fond (18) par un anneau frontal (15) et l'extrémité de raccord côté cadre (24) est reliée au cadre frontal (3) ou à l'enveloppe extérieure (10) par un premier anneau d'attelage (17).

5. Conteneur citerne selon l'une quelconque des revendications précédentes, dans lequel l'extrémité de raccord côté citerne (22) est fixée à la surface périphérique extérieure (28) de l'anneau frontal (15) et l'extrémité de raccord côté cadre (24) est fixée à une surface frontale (29) du premier anneau d'attelage (17).

6. Conteneur citerne selon l'une quelconque des revendications précédentes, dans lequel le châssis isolant (16) est conçu de manière conique.

7. Conteneur citerne selon l'une quelconque des revendications précédentes, dans lequel les extrémités de raccord (22, 24) du châssis isolant (16) peuvent être soudées.

8. Conteneur citerne selon l'une quelconque des revendications précédentes, dans lequel l'enveloppe extérieure (10) comporte un anneau de compensation (31).

9. Conteneur citerne selon l'une quelconque des revendications précédentes, dans lequel la pièce intermédiaire (23) du châssis isolant (16) est reliée aux deux extrémités de raccord (22, 24) par concordance des formes et/ou par collage.

10. Conteneur citerne selon l'une quelconque des revendications précédentes, dans lequel des chevilles (25) traversent par concordance des formes la pièce intermédiaire (23) et les extrémités de raccord (22, 24).

11. Conteneur citerne selon l'une quelconque des revendications précédentes, dans lequel le châssis isolant (16) se compose de plusieurs segments.

12. Conteneur citerne selon l'une quelconque des revendications précédentes, dans lequel la pièce intermédiaire (23) entre les extrémités de raccord (22, 24) contient une position intermédiaire (26) dont la conduction thermique est plus faible que celle du matériau de la pièce intermédiaire d'entourage.

13. Conteneur citerne selon l'une quelconque des revendications précédentes, dans lequel la pièce intermédiaire (23) émet pour une pression ambiante initiale de 10⁻⁴ hPa un volume de dégagement de gaz de moins de 9x10¹² mol/cm³ dans un intervalle de 2 mois.

14. Conteneur citerne selon l'une quelconque des revendications précédentes, dans lequel le châssis isolant (16) a une résistance à la traction d'au moins 105 N/mm².
